# EUROPÄISCHE PATENTANMELDUNG

(11) **EP 4 786 701 A1**
(43) Veröffentlichungstag der Anmeldung: **05.08.2026**
(21) Anmeldenummer: 26155488.5
(22) Anmeldetag: 30.01.2026
(51) Int. Cl.: E04B 9/00, E04B 9/04, E04F 13/08, E04B 9/28

(54) **HALTEELEMENT FÜR AKUSTIKPANEELE**

(30) Priorität: 30.01.2025 DE 102025103403
(71) Anmelder: Reutlinger GmbH, 60437 Frankfurt am Main (DE)
(72) Erfinder: Jovanovi , Sasa, 60386 Frankfurt am Main (DE); Schultheis, Michael, 63322 Rödermark (DE); Sturm, Andreas, 65934 Frankfurt am Main (DE); Sommer, Dirk, 65205 Wiesbaden (DE)
(74) Vertreter: Keil & Schaafhausen Patentanwälte PartGmbB

(57) **Zusammenfassung**

Die Erfindung betrifft ein Halteelement (1) für ein Akustikpaneel (90), beispielsweise mit laminarem Aufbau. Das Halteelement (1) ist einfach herzustellen und erleichtert die Montage solcher Akustikpaneele (90). Das Halteelement (1) ist ein Blechteil. Es weist einen Montagebereich (4), einen Haltebereich (3) und eine Einführspitze (2) auf, wobei der Haltebereich (3) zwischen dem Montagebereich (4) und der Einführspitze (2) angeordnet ist, wobei die Einführspitze (2) von dem Haltebereich (3) weg zeigt und wobei der Haltebereich (3) hervorstehende Widerhaken (6, 6A) aufweist, die entgegen der Einführspitze (2) ausgerichtet sind. Das Halteelement (1) weist ferner wenigstens eine Befestigungsmöglichkeit (8) auf, welche eine Schlaufenhalterung für eine Seilschlaufe (19A) und/oder eine Arretierungsvorrichtung (88, 89, 89A) zur Arretierung einer Seilverdickung (19C) eines Seils (19) umfasst.

## Beschreibung

Die vorliegende Erfindung betrifft ein Halteelement für ein Akustikpaneel. Das Halteelement ist dazu eingerichtet, mit dem Akustikpaneel zu interagieren.

Weiterhin betrifft die vorliegende Erfindung eine Anordnung aus einem Halteelement und einem Akustikpaneel.

Außerdem betrifft die vorliegende Erfindung ein Herstellungsverfahren für die Herstellung eines solchen Halteelementes.

Akustikpaneele beschreiben eine Möglichkeit der Schallabsorption, wie sie beispielsweise in Großraumbüros oder dergleichen eingesetzt wird. Dazu werden eine Vielzahl von Akustikpaneelen an Wänden und oder Decken angebracht. Dadurch können Geräusche in den entsprechenden Räumen reduziert werden.

Weiterhin können Akustikpaneele als Wand- und oder Deckenverkleidung eingesetzt werden, um beispielsweise Gebäudeinstallationstechnik, wie Lüftungskanäle, Kabel, Rohre, oder dergleichen, zu verdecken.

Akustikpaneele mit laminarem Aufbau sind flächige Elemente, die in ihrer Dickenrichtung mehrere Schichten, auch Lagen genannt, von Faserverbundwerkstoffen aufweisen. Beispiele für solche Faserverbundwerkstoffe sind Filzwerkstoffe, Kunststofffaserwerkstoffe, Holzfaserwerkstoffe etc..

Die Befestigung solcher Akustikpaneele an Gebäudeelementen, wie Wänden oder Decken, erfolgt mittels einer Abhängung. Dazu werden unter anderem gängige Befestigungsmittel wie beispielsweise Schrauben, Klebstoffe oder Seilkonstruktionen eingesetzt. Je nach Befestigungsmittel ist die Herstellung eines solchen Befestigungsmittels relativ aufwendig. Oft ist auch die Montage der Akustikpaneele mit derartigen Befestigungsmitte aufwendig.

Verschiedene Halteelemente sind aus US 11 060 278 B2, FR 2 987 421 A1, WO 2016 / 094 955 A1, DE 15 59 314 A1, FR 2 634 240 A1 und DE 10 2022 128 385 A1 bekannt.

Es ist die Aufgabe der vorliegenden Erfindung, ein Halteelement für Akustikpaneele vorzuschlagen, dessen Herstellung einfach ist und welches die Montage solcher Akustikpaneele erleichtert.

Diese Aufgabe wird gelöst durch ein Halteelement mit den Merkmalen des Anspruchs 1.

Es handelt sich um ein Halteelement für ein Akustikpaneel (beispielswiese mit laminarem Aufbau), wobei das Halteelement einen Montagebereich, einen Haltebereich und eine Einführspitze aufweist, wobei der Haltebereich zwischen dem Montagebereich und der Einführspitze angeordnet ist, wobei die Einführspitze vom Haltebereich weg zeigt, und wobei der Haltebereich hervorstehende Widerhaken aufweist, die entgegen der Einführspitze ausgerichtet sind.

Insbesondere kann das Halteelement ein Blechteil sein, beispielsweise ein Stanzbiegeblechteil sein. Das erlaubt eine ausreichende Stabilität und Zuverlässigkeit und zugleich eine schnelle und kostengünstige Herstellung.

Der Haltebereich grenzt unmittelbar an die Einführspitze und den Montagebereich an. Im Haltebereich sind die Widerhaken angeordnet, die so angeordnet sind, dass diese entgegen der Einführspitze ausgerichtet sind. Das kann insbesondere bedeuten, dass abstehende Widerhakenspitzen von der Einführspitze wegzeigen.

Zur Montage des Halteelementes in einem Akustikpaneel mit laminarem Aufbau wird die Einführspitze, die entlang einer Einführrichtung ausgerichtet ist, in einem Grenzbereich zweier benachbarter Schichten dieses Akustikpaneels angesetzt. Die Einführrichtung ist entlang einer Längsachse der Einführspitze und des Haltebereiches angeordnet. Anschließend wird eine Kraft auf den Montagebereich ausgeübt, sodass die Einführspitze zwischen den beiden Schichten eingeführt wird. Dazu wird der Montagebereich mit Kraft beaufschlagt, um das Halteelement teilweise das Akustikpaneel mit laminarem Aufbau hineinzudrücken. Das Halteelement wird weiter bis zu einer vordefinierten Montagetiefe eingeführt, bis der Haltebereich mit den Widerhaken zwischen den beiden Schichten angeordnet ist. Insbesondere kann die vordefinierte Montagetiefe derart sein, dass zumindest der komplette Montagebereich in das Akustikpaneel hineingedrückt ist (eingeführt ist).

Wenn das Halteelement in der vordefinierten Montagetiefe angeordnet ist, kann das Halteelement nicht mehr zerstörungsfrei vom Akustikpaneel getrennt werden. Die Widerhaken verhaken sich bei einer Belastung entgegen der Einführrichtung mit den angrenzenden Schichten des Akustikpaneels.

Aufgrund der Einführspitze kann das Halteelement (normalerweise) händisch, also werkzeuglos, in das Akustikpaneel eingeführt werden. Es kann also werkzeuglos an dem Akustikpaneel montiert werden. Um das Einführen des Halteelements in das Akustikpaneel noch weiter zu erleichtern, kann zuvor mit einem Werkzeug (beispielsweise mit einer zweischneidigen Klinge) in dem Akustikpaneel ein Schlitz für das Einführen der Einführspitze und des Haltebereichs ausgebildet werden.

Das Halteelement kann als Blechteil gefertigt sein, wobei verschiedene Verfahren zur Herstellung, wie beispielsweise ein Stanzverfahren mit Biegeoperation (Stanzbiegeverfahren), in Betracht kommen. Bei einem Stanzbiegeverfahren wird ein Blechrohling zuerst durch eine Stanzoperation beschnitten, um im Anschluss gemäß einer vordefinierten Geometrie gebogen zu werden. Die Stanzoperation und zumindest ein Teil der Biegeoperationen können in einem Hub eines entsprechend ausgeführten Werkzeuges durchgeführt werden, also in einem Arbeitsgang. Insbesondere können insbesondere die Stanzoperation und die Biegeoperationen zum Herausbiegen der Widerhaken (aus der Hauptebene) in einem Arbeitsgang durchgeführt werden. Das stellt eine einfache und kostengünstige Möglichkeit zur Herstellung eines solchen Halteelementes dar.

Die Widerhaken können durch Abscherung während des Biegens erzeugt werden. So entstehen besonders scharfe Kanten.

Die Einführrichtung liegt in einer Hauptebene. Die Einführspitze und der Haltebereich sind im Wesentlichen flächig entlang der Hauptebene ausgebildet. Eine Dickenrichtung des Haltebereichs und der Einführspitze erstreckt sich senkrecht zu der Hauptebene. Diese Dickenrichtung kann einer minimalen Materialdicke des Halteelements in dem Bereich der Einführspitze und des Haltebereichs entsprechen. Eine Querrichtung erstreckt sich entlang der Hauptebene, aber quer zu der Einführrichtung.

In einem bevorzugten Ausführungsbeispiel sind die Widerhaken zumindest an zwei (in der Querrichtung) gegenüberliegenden seitlichen Randbereichen des Halteelementes ausgebildet. Der Haltebereich ist beispielsweise im Wesentlichen flach und rechteckig (z.B. entlang der Hauptebene) ausgebildet. Der Montagebereich und die Einführspitze können an zwei gegenüberliegenden Enden des Haltebereichs entlang der Einführrichtung angeordnet sein. Die Widerhaken können insbesondere an den seitlichen Randbereichen, die entlang der Querrichtung außen liegen, ausgebildet sein.

Die Widerhaken können durch schräge Schlitze (auch als Einschnitte bezeichnet) geformt sein. Insbesondere kann sich der jeweilige Schlitz in dem entsprechenden seitlichen Randbereich ausgehend von einem Ende des Haltebereichs in der Querrichtung (also entlang der Querrichtung von außen) mit einem Winkel von 30° ± 10° in Richtung der Einführspitze erstrecken. Die Schlitze können beispielsweise direkt im Stanzbiegeverfahren und/oder durch einen Abscherbiegevorgang hergestellt werden.

Alternativ oder zusätzlich zu den Widerhaken an den gegenüberliegenden seitlichen Randbereichen können Widerhaken beabstandet zu den seitlichen Randbereichen im Haltebereich angeordnet sein.

Ein derartiger Widerhaken kann durch zwei verbundene Schlitzabschnitte in dem Haltebereich abgegrenzt sein, die an einem Scheitelpunkt ineinander übergehen und sich von dort ausgehend aufweiten, sodass einführspitzenseitige Enden dieser verbundenen Schlitzabschnitte in der Querrichtung voneinander beabstandet sind. Das einführspitzenseitige Ende dieses Widerhakens erstreckt sich zwischen den beiden einführspitzenseitigen Enden dieser verbundenen Schlitzabschnitte.

Ein jeweiliger Widerhaken kann aus der Hauptebene herausgebogen sein, insbesondere um sein einführspitzenseitiges Ende als Biegebereich bzw. Biegeachse. Das einführspitzenseitige Ende wird als "Biegungsscharnier" genutzt. Der Widerhaken - und insbesondere eine ("freie") Spitze des Widerhakens - stehen von der Hauptebene ab bzw. aus der Hauptebene heraus. Mit anderen Worten steht die freie Spitze des jeweiligen Widerhakens entlang der Dickenrichtung des Haltebereichs von dem übrigen Haltebereich, wo kein Widerhaken ausgebildet ist, ab.

Das einführspitzenseitige Ende des Widerhakens kann sich beispielsweise in einem Winkel von ± 15° relativ zu der Querrichtung, insbesondere parallel zu der Querrichtung erstrecken.

Der Widerhaken kann elastisch in die Hauptebene zurückbiegbar sein. Das erleichtert das Einführen des Halteelements.

In einem bevorzugten Ausführungsbeispiel sind an zwei gegenüberliegenden seitlichen Randbereichen des Haltebereiches jeweils mindestens zwei Widerhaken angeordnet. Je nach Eigenschaften eines zu befestigenden Akustikpaneels können mehr als zwei Widerhaken, beispielsweise drei, vier, fünf, oder sechs Widerhaken an jedem der seitlichen Randbereiche angeordnet werden. Folglich weist das Halteelement insgesamt vier, sechs, acht, zehn oder zwölf Widerhaken auf. Je mehr Widerhaken eingesetzt werden, desto größer ist eine Zone, in der Kraft vom Akustikpaneel auf das Halteelement übertragen wird. Eine solche Kraft ist beispielsweise eine Gewichtskraft des Akustikpaneels. Dies ermöglicht eine gleichmäßige Belastung des Halteelementes und damit des Akustikpaneels.

In einem bevorzugten Ausführungsbeispiel sind die Widerhaken abwechselnd in Dickenrichtung nach vorne und nach hinten gebogen. Alternativ oder zusätzlich können in Summe gleich viele Widerhaken nach vorne und nach hinten zeigen. Die zuvor definierte Einführrichtung, die entlang einer Längsachse der Einführspitze und des Haltebereiches angeordnet ist, kann beispielsweise als Symmetrieachse (zumindest des Haltebereichs) angesehen werden. So können die Widerhaken beispielsweise achssymmetrisch um die Symmetrieachse herum angeordnet sein. Dadurch interagiert das Halteelement mit beiden Schichten, zwischen denen das Halteelement angeordnet ist.

In einem bevorzugten Ausführungsbeispiel ist nur der Montagebereich entgratet. Nach einer Stanzoperation bzw. Stanzbiegeoperation bleibt bei dem Werkstück ein sogenannter Grat zurück, der unter Umständen relativ scharfkantig sein kann. Durch den an der Einführspitze und dem Haltebereich verbleibenden Grat, ist das Halteelement in diesen beiden Bereichen scharfkantig, sodass ein einfaches Einführen zwischen zwei benachbarte Schichten des Akustikpaneels möglich ist. Mit anderen Worten kann die Einführspitze scharfkantig sein. Weiterhin wird der Bereich, der von einem Monteur gehandhabt wird, entgratet und ist dadurch angenehm zu halten. Das führt zu einer einfachen Handhabung des Halteelementes.

In einem bevorzugten Ausführungsbeispiel weist der Montagebereich als Einpresshilfe einen winkligen Abschnitt auf. Dadurch entsteht eine Angriffsfläche, die winkelig zu der Einführrichtung ausgerichtet ist, sodass eine Einführkraft über diese Angriffsfläche eingebracht werden kann. Dies erlaubt eine einfache Montage. Der winklige Abschnitt kann an einem der Einführspitze in der Einführrichtung entgegengesetzten Ende des Halteelements ausgebildet sein. Eine Verbindung zwischen dem winkligen Abschnitt und dem Haltebereicht kann mindestens eine Biegekante umfassen, beispielsweise eine Biegekante oder zwei Biegekanten. Die Biegekanten können sich länglich parallel zu der Querrichtung erstrecken.

In einem bevorzugten Ausführungsbeispiel ist der winklige Abschnitt bzw. die Einpresshilfe senkrecht zum Haltebereich angeordnet. Dadurch steht die Angriffsfläche senkrecht zu der Einführrichtung. Mit anderen Worten umfasst der winklige Abschnitt eine Normalfläche zu der Einführrichtung. Dies erlaubt ein effizientes Einführen des Halteelementes zwischen zwei Schichten eines Akustikpaneels.

In einem bevorzugten Ausführungsbeispiel beträgt ein kleinerer Winkel zwischen dem Haltebereich (insbesondere der Hauptebene) und einem an den Haltebereich angrenzenden Abschnitt des Montagebereichs mindestens 85° und maximal 165°. Der Winkel wird zwischen zwei aneinandergrenzenden Flächen gemessen. Dadurch können besondere Montageumstände berücksichtigt werden, bei denen ein gerader Übergang zu ungünstigen Montageumständen führen würde, beispielsweise bei Montagen am Übergang zwischen einer Wand und einer Decke.

Bei dem an den Haltebereich angrenzenden Abschnitt des Montagebereichs kann es sich beispielsweise um den winkligen Abschnitt handeln oder um einen Übergangsabschnitt, über welchen der winklige Bereich mit dem Haltebereich verbunden ist.

Optional weist das Halteelement wenigstens eine Befestigungsmöglichkeit aufweisen, beispielsweise in dem Montagebereich und/oder dem Haltebereich. In einem Ausführungsbeispiel weist der Montagebereich die wenigstens eine Befestigungsmöglichkeit auf. Die Befestigungsmöglichkeit kann ein Eingriffselement für den Eingriff durch eines externes Befestigungsmittels aufweisen. Die Befestigungsmöglichkeit kann beispielsweise ein Loch umfassen bzw. als ein Loch ausgebildet sein. Durch das Loch kann das Halteelement mittels einer Schraube, eines Nagels, eines Niets, einer Klammer oder anderen Befestigungsmitteln, an einem Trägerelement, wie beispielsweise einer Wand, Mauer oder Decke, befestigt werden kann. Alternativ oder zusätzlich kann die Befestigungsmöglichkeit für den Eingriff eines Hakens, eines Karabiners, eines Seils und/oder dergleichen eingerichtet werden kann. Somit kann der Haken, der Karabiner, das Seil und/oder dergleichen mit dem Halteelement verbunden werden. Das erlaubt eine einfache Montage. Die Befestigungsmöglichkeit kann mindestens einen (einen oder mehrere) Clips aufweisen. Alternativ oder zusätzlich kann die Befestigungsmöglichkeit einen Permanentmagneten umfassen.

Die Befestigungsmöglichkeit kann als Eingriffselement zum Abhängen des Halteelements und/oder Sichern des Halteelements gegen Herabfallen eingerichtet sein. Über das Halteelement wird auch das Akustikpaneel abgehängt und/oder gegen Herabfallen gesichert. Beispielsweise kann das Akustikpaneel über das Halteelement an einer Raumdecke fixiert werden.

Die Befestigungsmöglichkeit kann eine Schlaufenhalterung für eine Seilschlaufe umfassen. Die Schlaufenhalterung kann durch spanloses Stanzoperationen ausgebildet sein.

Alternativ oder zusätzlich kann die Befestigungsmöglichkeit eine Arretierungsvorrichtung zur Arretierung einer Seilverdickung eines Seils umfassen.

Die Arretierungsvorrichtung kann beispielsweise zumindest eine Durchfädelöffnung und eine daran angrenzende Anschlagsdurchführung 89 aufweisen. Die Anschlagsdurchführung kann optional eine Positionierungsverbreiterung aufweisen.

In einem bevorzugten Ausführungsbeispiel ist die wenigstens eine Befestigungsmöglichkeit im dem winkligen Abschnitt angeordnet. Dadurch ist die wenigstens eine Befestigungsmöglichkeit in einem am Akustikpaneel montierten Zustand des Halteelementes möglichst weit von dem Akustikpaneel entfernt. Das eignet sich insbesondere für eine horizontale Befestigung des Akustikpaneels. Bei der horizontalen Befestigung erstreckt sich die Einführrichtung (zumindest im Wesentlichen) parallel zu einer Schwerkraftrichtung, wenn das Akustikpaneel mittels des Halteelements befestigt ist. Entsprechend hat man bei der Montage mehr Platz, um Befestigungsmittel zu befestigen. Das führt zu einer einfachen Montage.

Gemäß einem Aspekt kann der Montageelement einen Außenabschnitt aufweisen.

In einer Ausführungsform weist der Außenabschnitt die wenigstens eine Befestigungsmöglichkeit auf.

Der Außenabschnitt kann sich (zumindest im Wesentlichen) parallel zu der Hauptebene erstrecken und/oder entlang der Dickenrichtung von der Hauptebene beabstandet sein. Der Außenabschnitt kann über den Rest des Montagebereichs mit dem Haltebereich verbunden sein. Insbesondere können sich der Haltebereich und der Außenabschnitt parallel zu der Einführrichtung von dem Rest des Montagebereichs (also dem Montagebereich abzüglich des Außenabschnitts) weg erstrecken. Der Rest des Montagebereichs kann den winkligen Abschnitt umfassen. Insbesondere kann der winklige Abschnitt der Rest des Montagebereichs sein. Der Außenabschnitt ist (zumindest) über den winkligen Abschnitt mit dem Haltebereich verbunden.

Ein derartiges Halteelement eignet sich insbesondere für eine vertikale Befestigung des Akustikpaneels. Bei der vertikalen Befestigung erstreckt sich die Einführrichtung (zumindest im Wesentlichen) senkrecht zu einer Schwerkraftrichtung, wenn das Akustikpaneel mittels des Halteelements befestigt ist.

In einer Ausführungsform umfasst der Montagebereich die wenigstens eine Befestigungsmöglichkeit in einem Abschnitt, der den winkligen Abschnitt mit dem Halteabschnitt verbindet.

Das Halteelement kann auch mehrere Befestigungsmöglichkeiten aufweisen. Die einzelnen Befestigungsmöglichkeiten können beliebig wie beschrieben ausgebildet sein.

In einem bevorzugten Ausführungsbeispiel weist das Halteelement eine Einführungs-Tiefenbegrenzung auf. Die Einführungs-Tiefenbegrenzung (Tiefenbegrenzung) begrenzt eine Tiefe, bis zu der das Halteelement in das Akustikpaneel eingebracht werden kann. Mit anderen Worten legt die Einführungs-Tiefenbegrenzung die vordefiniert Montagetiefe fest. Dadurch ist es möglich, mehrere Halteelemente an einem Akustikpaneel zu befestigen, wobei alle eingebrachten Halteelemente gleich tief im Akustikpaneel stecken. Das vereinfacht die Montage. Die Tiefenbegrenzung kann beispielsweise durch eines, mehrere oder alle der folgenden Elemente gebildet sein:
- einen Knick, insbesondere eine Biegekante) zwischen dem Haltebereich und dem Montagebereich
- einen Vorsprung.

Der Vorsprung kann entlang der Dickenrichtung aus der Hauptebene hervorstehen.

Ein derartiger Vorsprung kann beispielsweise gebildet sein durch einen Pin, der an einer Grenze zwischen dem Haltebereich und dem Montagebereich eingebracht ist.

Ein derartiger Vorsprung kann ähnlich wie die Widerhaken gebildet sein: Der Vorsprung wird durch partiell durch einen Schlitz abgegrenzt, zum Beispiel durch einen von einer der Seitenkanten ausgehenden Schlitz oder zwei an einem Scheitelpunkt zusammenlaufende Schlitzabschnitte. Für den Vorsprung kommt beispielsweise auch ein L-förmiger Schlitz, der sich einer der Seitenkanten erstreckt und ein U- bzw. wannenförmiger Schlitz in Frage.

Anders als bei den Widerhaken kann der Vorsprung an einem montagebereichseitigen Ende mit dem Haltebereich und/oder dem Montagebereich verbunden sein und um dieses montagebereichseitige Ende umgebogen sein. Hier bildet also das montagebereichseitige Ende das "Biegungsscharnier". Alternativ oder zusätzlich kann der Vorsprung stärker als die Widerhaken relativ zur Hauptebene umgebogen sein, beispielsweise, sodass er (im Wesentlichen) senkrecht zur Hauptebene verläuft. Aufgrund des stärkeren Umbiegens kann der Vorsprung automatisch weniger elastisch federnd sein als die Widerhaken (Versetzungsverfestigung). Außerdem kann der Vorsprung größer sein als die Widerhaken. In dem der Vorsprung ähnlich wie die Widerhaken gebildet wird, kann er zusammen mit den Widerhaken in einem gemeinsamen Arbeitsgang und/oder in der Stanzbiegemaschine gefertigt werden.

Das Halteelement kann in einem Bereich des Haltebereichs und/oder des Montagebereichs ausgebildet sein, der in der Einführrichtung weiter entfernt von der Einführspitze ist als die Widerhaken. Insbesondere kann das Halteelement an einem Übergang zwischen dem Haltebereich und dem Montagebereich ausgebildet sein.

Der Haltebereich kann auch eine Durchgangsöffnung zum Hindurchstecken eines zusätzlichen Sicherungselements aufweisen. Beispielsweise kann die Durchgangsöffnung eine zylindrische Öffnung, bspw. Bohrung oder Ausstanzung, entlang der Dickenrichtung sein. Das Sicherungselement kann beispielsweise ein Pin sein. Das Akustikpaneel kann eine entsprechende Durchgangsöffnung aufweisen. Das Halteelement wird dann so in das Akustikpaneel eingesteckt, dass die Durchgangsöffnung des Halteelements mit der Durchgangsöffnung des Akustikpaneels in Übereinstimmung kommt. Das Sicherungselement, bspw. der Pin, kann in einem Schritt gleichzeitig durch die Durchgangsöffnung des Akustikpaneels und die Durchgangsöffnung des Halteelements durchgesteckt werden. Damit werden das Akustikpaneel und das Halteelement in einer vorgebebnen relativen Position zueinander zusätzlich fixiert bzw. gesichert. Das erleichtert eine korrekte Installation.

In einem bevorzugten Ausführungsbeispiel weist die Einführspitze einen (Verjüngungs-)Winkel von weniger als 40°, bevorzugt weniger als 35°, auf. Insbesondere kann es sich um dabei um einen Winkel handeln, mit welchem Seitenkanten der Einführspitze, welche die Einführspitze in der Querrichtung begrenzen, zu einem freien Ende der Einführspitze (in der Einführrichtung) hin zulaufen. Mit anderen Worten kann es sich um einen Winkel handeln, mit welchem sich die Einführspitze zu ihrem freien Ende hin (in der Querrichtung) verjüngt. Der Verjüngungs-Winkel beschreibt in diesem Fall einen Winkel, der aus einer Aufsicht entlang der Dickenrichtung ermittelt werden kann.

Die Einführspitze kann eine gleichbleibende Materialstärke entlang ihrer kompletten Erstreckung, abgesehen von etwaigen herstellbedingten Abweichungen, wie beispielsweise einen Grat oder dergleichen, aufweist. Die Materialstärke kann durch eine Blechdicke eines Ausgangsblechs, aus welchem das Halteelement gefertigt wird, bestimmt sein.

Insbesondere kann eine Materialstärke, insbesondere eine Blechdicke, über das gesamte Halteelement hinweg gleich sein. Das ermöglicht es, das Halteelement aus einem einzigen, gleichmäßig dicken Blech zu formen.

In einem bevorzugten Ausführungsbeispiel ist die Einführspitze abgerundet. Das bedeutet, dass die Spitze der Einführspitze (das freie Ende bzw. das dem Haltebereich abgewandte Ende der Einführspitze entlang der Einführrichtung) abgerundet ist und somit eine Rundung aufweist. Die Rundung ist dabei aus einer Aufsicht entlang der Dickenrichtung erkennbar. Durch die abgerundet Einführspitze wird ein einfaches Einbringen des Halteelementes in das Akustikpaneel erreicht.

In einem bevorzugten Ausführungsbeispiel weist das Halteelement zwei Haltebereiche und zwei Einführspitzen auf, wobei die beiden Halteelemente durch einen gemeinsamen Montagebereich miteinander verbunden sind. Jede der beiden Einführspitzen bzw. jeder der beiden Haltebereiche wird bei einer Montage an einem Akustikpaneel zwischen zwei benachbarten Schichten eingebracht. Dadurch interagiert das Halteelement mit dem Akustikpaneel in zwei unterschiedlichen Schichtübergängen mit wenigstens drei Schichten. Dies führt zu einer guten Belastbarkeit. Die Hauptebenen der beiden Haltebereiche können parallel sein.

In einer Ausführungsform weist der Montagebereich relativ zu dem Haltebereich einen Biegewinkel auf. Der Biegewinkel kann mindestens 105° betragen, möglicherweise mindestens 120°. Alternativ oder zusätzlich kann der Biegewinkel maximal 170° betragen, möglicherweise maximal 135°, vielleicht sogar maximal 128°.

Der Haltebereich und die Einführspitze können sich entlang einer gemeinsamen Ebene erstrecken (abgesehen von den hervorstehenden Widerhaken).

Weiterhin wird die Aufgabe durch eine Anordnung aus einem Akustikpaneel mit einem erfindungsgemäßen Halteelement gelöst.

Insbesondere kann es sich um ein Akustikpaneel mit laminarem Aufbau handeln.

Gemäß einem Aspekt können der Haltebereich und die Einführspitze des Halteelements zwischen zwei benachbarten Lagen des Akustikpaneels angeordnet sein. Dazu wird zunächst die Einführspitze und im Anschluss der Haltebereich des Halteelementes zwischen zwei benachbarte Lagen, auch Schichten genannt, eingeführt. Die Widerhaken verhindern ein Herausziehen des Halteelementes entgegen der Einführrichtung. Dies erlaubt eine einfache Montage des Halteelementes.

Gemäß einem Aspekt können die Einführspitze und der Haltebereich und in einen vorausgebebildeten Schlitz eingesteckt sein. Der Schlitz kann definierten Winkel in dem Akustikpaneel vorausgebildet sein. Der Winkel kann beispielsweise mindestens 10° betragen, möglicherweise mindestens 20°. Alternativ oder zusätzlich kann der Winkel maximal 80°, möglicherweise maximal 45°, vielleicht sogar maximal 38° betragen.

Die bezüglich des Halteelements beschriebenen Ausrührungsformen, Modifikationen und Vorteile gelten entsprechend bezüglich der Anordnung und umgekehrt. Weiterhin wird die Aufgabe durch ein Verfahren zur Herstellung eines erfindungsgemäßen Halteelementes gelöst, wobei das Halteelement mit einer Einführspitze, einem Haltebereich und einem Montagebereich mit Widerhaken aus einem Blech durch eine Stanzoperation und Biegeoperationen geformt wird.

Die Stanzoperation umfasst das spanlose Stanzen von Innen- und Außenkonturen. Die Stanzoperationen kann das spanlose Stanzen der Schlaufenhalterung und/oder der Arretierungsvorrichtung zur Arretierung der Seilverdickung des Seils umfassen. Die Biegeoperationen umfassen das Biegen zur Endkontur. Dies ist ein effizientes Herstellverfahren.

Insbesondere können die Stanzoperation und zumindest die Biegeoperationen zum Herausbiegen der Widerhaken (aus der Hauptebene) in einem gemeinsamen Arbeitsgang durchgeführt werden. Dieses Verfahren wird auch Stanzbiegeverfahren genannt. Dadurch wird die Herstellung noch weiter optimiert. Es kann auch möglich sein, die Stanzoperation und alle Biegeoperationen in nur einem Arbeitsgang durchzuführen.

In einer bevorzugten Ausführungsform wird der Montagebereich nach Durchführung des Stanzbiegeverfahrens (also nach dem gemeinsamen Arbeitsgang) entgratet. Das vereinfacht die Handhabung durch einen Monteur.

Die bezüglich des Halteelements beschriebenen Ausrührungsformen, Modifikationen und Vorteile gelten entsprechend bezüglich des Verfahrens und umgekehrt.

Die Erfindung betrifft ferner die Verwendung eines erfindungsgemäßen Halteelements zur Befestigung eines Akustikpaneels mit laminarem Aufbau und ein System aus einem Akustikpaneel mit laminarem Aufbau und mindestens einem erfindungsgemäßen Halteelement. Außerdem betrifft die Erfindung ein System zum Abhängen eines Akustikpaneels mit laminarem Aufbau, wobei das System mindestens ein Seil (beispielsweise ein Drahtseil) und mindestens ein erfindungsgemäßes Halteelement umfasst.

Die Erfindung betrifft ferner ein Verfahren zum Befestigen eines erfindungsgemäßen Halteelements an einem Akustikpaneel, wobei das Verfahren zumindest folgende Schritte umfasst:
Einbringen eines Schlitzes in dem Akustikpaneel; und
Einführen der Einführspitze und des Haltebereichs in den Schlitz.

Der Schlitz kann schräg zu einer Oberfläche des Akustikpaneels ausgebildet sein.

Die Erfindung wird im Folgenden anhand eines bevorzugten Ausführungsbeispiels in Verbindung mit der Zeichnung beschrieben. Hierin zeigen:
- Fig. 1: eine schematische perspektivische Ansicht einer ersten Ausführungsform eines Halteelements,
- Fig. 2: eine schematische Vorderansicht der ersten Ausführungsform,
- Fig. 3: eine schematische Seitenansicht der ersten Ausführungsform,
- Fig. 4: eine schematische Ansicht einer Anordnung umfassend die erste Ausführungsform des Halteelements in Kombination mit zwei Schichten eines Akustikpaneels mit laminarem Aufbau, wobei das Akustikpaneel vertikal angeordnet ist und von dem Halteelement gehalten wird,
- Fig. 5: eine schematische perspektivische Ansicht einer zweiten Ausführungsform eines Halteelements,
- Fig. 6: eine schematische Seitenansicht der zweiten Ausführungsform,
- Fig. 7: eine schematische Ansicht einer dritten Ausführungsform eines Halteelements,
- Fig. 8: eine schematische Ansicht einer vierten Ausführungsform, eines Halteelements
- Fig. 9: eine schematische Ansicht der vierten Ausführungsform mit einem Befestigungsmittel,
- Fig. 10: eine schematische Ansicht einer fünften Ausführungsform eines Halteelements,
- Fig. 11: eine schematische Ansicht der fünften Ausführungsform mit einem Befestigungsmittel,
- Fig. 12: eine schematische perspektivische Ansicht einer sechsten Ausführungsform eines Halteelements,
- Fig. 13: eine schematische perspektivische Ansicht einer siebten Ausführungsform eines Halteelements zur horizontalen Befestigung eines Akustikpaneels mit laminarem Aufbau,
- Fig. 14: eine weitere schematische perspektivische Ansicht der siebten Ausführungsform,
- Fig. 15: noch eine weitere schematische perspektivische Ansicht der siebten Ausführungsform,
- Fig. 16: eine schematische perspektivische Ansicht einer Anordnung umfassend das Halteelement gemäß der siebten Ausführungsform und einen daran befestigten Drahtseilhalter,
- Fig. 17: eine schematische perspektivische Ansicht der Anordnung aus Fig. 16, ferner umfassend ein Akustikpaneel mit laminarem Aufbau, wobei das Akustikpaneel mittels des Halteelements an dem Drahtseilhalter befestigt ist und horizontal angeordnet ist,
- Figs. 18A bis 18C: zeigen eine Modifikation der ersten Ausführungsform des Halteelements mit einer ersten Variante eines Schlaufenhalters für eine Seilschlaufe,
- Figs. 19A bis 19C: zeigen eine Modifikation der ersten Ausführungsform des Halteelements mit einer zweiten Variante eines Schlaufenhalters für eine Seilschlaufe,
- Figs. 20A bis 20C: zeigen eine Modifikation der ersten Ausführungsform des Halteelements mit einer Arretierungsvorrichtung zur Arretierung einer Seilverdickung eines Seils,
- Figs. 21A bis 21D: zeigen eine weitere Modifikation der ersten Ausführungsform des Halteelements mit der Arretierungsvorrichtung,
- Figs. 22A und 22B: zeigen eine Anordnung mit Akustikpaneel und einem Halteelement ähnlich wie jenem in Figs. 21A bis 21D, wobei ein Montagebereich gegenüber einem Haltebereich und einer Einführspitze schräg abgeknickt ist, wobei das Halteelement schräg in das Akustikpaneel eingesteckt ist, und
- Fig. 23: zeigt das Akustikpaneel aus Figs. 22A und 22B vor dem Einstecken der Einführspitze und des Haltebereichs des Halteelements in einen Schlitz, der schräg in das Akustikpaneel eingebracht ist.

Gleiche oder ähnliche Elemente, oder Elemente, die die gleiche oder ähnliche Funktion übernehmen werden im Folgenden mit gleichen Bezugszeichen bezeichnet.

Fig. 1 zeigt ein Halteelemente 1 in einer ersten Ausführungsform. Das Halteelement 1 weist eine Einführspitze 2, einen Haltebereich 3 und einen Montagebereich 4 auf. Die Einführspitze 2 weist an ihrer eigentlichen Spitze eine Rundung 5 auf. Der Haltebereich 3 ist zwischen der Einführspitze 2 und dem Montagebereich 4 angeordnet.

Weiterhin weist der Haltebereich 3 in diesem ersten Ausführungsbeispiel sechs Widerhaken 6 auf, die in seitlichen Randbereichen des Haltebereichs 3 ausgebildet sind, d.h. in Bereichen an den Rändern des Haltebereichs 3 entlang einer Querrichtung QR (siehe Fig. 2). Die Widerhaken 6 sind so orientiert, dass deren Spitzen entgegen der Einführspitze 2 ausgerichtet sind. Weiterhin sind die Widerhaken 6 gegenüber einer Ebene, in welcher die Einführspitze 2 und der restliche Haltebereich liegen (eine Hauptebene), abgewinkelt. Die Widerhaken 6 sind abwechselnd in Dickenrichtung DR nach vorne und nach hinten abgewinkelt bzw. gebogen. In Summe zeigen jeweils drei Widerhaken nach vorne und jeweils drei Widerhaken nach hinten. Die Dickenrichtung DR ist senkrecht zu der Hauptebene, also senkrecht zu einer Einführrichtung ER und senkrecht zu der Querrichtung QR. Die Dickenrichtung DR bezieht sich dabei auf eine Dicke eines Blechs, aus dem das Halteelement 1 gefertigt ist, in dem Haltebereich 3 und/oder im Bereich der Einführspitze 2.

Der Montagebereich 4 schließt an den Haltebereich 3 an und weist eine Einpresshilfe auf. Im vorliegenden Ausführungsbeispiel ist die Einpresshilfe als ein winkliger Abschnitt 7 ausgebildet. Weiterhin ist in dem Montagebereich 4 eine Befestigungsmöglichkeit 8 ausgebildet, hier in Form eines Loches 81. Das Loch 81 ist hier in der gleichen Ebene wie die Einführspitze 2 und somit in der Hauptebene angeordnet. Alternativ oder zusätzlich ist die Befestigungsmöglichkeit 8 (hier das Loch 81) mittig in Bezug auf eine Breite des Halteelementes 1 entlang der Querrichtung QR angeordnet. In der Längs- bzw. Einführrichtung ER erstrecken sich zumindest die Einführspitze 2 und der Haltebereich 3, in dieser Ausführungsform außerdem der Montagebereich 4 (abgesehen von dem winkligen Abschnitt 7, der sich senkrecht zur Einführrichtung ER erstreckt). Senkrecht zu der Längs- bzw. Einführrichtung ER und senkrecht zu der Dickenrichtung DR erstreckt sich die Breiten- bzw. Querrichtung QR (Breite).

Fig. 2 zeigt eine technische Zeichnung des Halteelementes 1 der ersten Ausführungsform. Das Halteelement 1 weist eine Länge a auf, wobei die Länge a zwischen einschließlich 50 mm und einschließlich 150 mm, bevorzugt zwischen 70 mm und 100 mm beträgt. Die Länge a kann entlang der Einführrichtung ER gemessen sein. Weiterhin weist das Halteelement 1 eine Breite b auf, die zwischen einschließlich 10 mm und einschließlich 50 mm, bevorzugt zwischen 15 mm und 25 mm, beträgt. Die Breite b kann entlang einer Querrichtung QR gemessen sein. Die Querrichtung QR kann parallel zu der Hauptebene und senkrecht zu der Einführrichtung ER verlaufen. In dem Montagebereich 4 ist die Befestigungsmöglichkeit 8 in Form des Lochs 81 angeordnet, wobei das Loch 81 einen Durchmesser c von ungefähr 8 mm aufweist. Der Begriff "ungefähr" kann beispielsweise einen Bereich von plus minus 20 % des genannten Werts mit einschließen. Die Einführspitze 2 weist einen (Verjüngung-)Winkel d von weniger als 40°, bevorzugt weniger als 35°, auf. Alternativ oder zusätzlich kann der Verjüngungs-Winkel mindestens 15° betragen. Weiterhin zeigt Fig. 2 einen Übergang e zwischen den Widerhaken 6 und dem verbleibenden Bereich des Haltebereichs 3. Der Übergang e kann beispielsweise ungefähr 5 mm betragen.

Fig. 2 zeigt außerdem exemplarisch eine Möglichkeit, wie ein Widerhaken 6A auch beanstandet von den seitlichen Randbereichen (entlang der Querrichtung QR) implementiert werden könnten. Figs. 1 und 3 zeigen den Widerhaken 6A nicht und der Widerhaken 6A ist optional. Im Allgemeinen könnten auch mehrere oder sogar nur Widerhaken wie der Widerhaken 6A ausgebildet werden. Die Widerhaken 6 sind aber besonders einfach herstellbar.

Fig. 3 zeigt das Halteelement 1 in einer Seitenansicht. Das Halteelement 1 weist die Einführspitze 2 auf und den Montagebereich 4 auf, die zwischen sich den Haltebereich 3 einschließen. Der Montagebereich 4 weist den winkligen Abschnitt 7 auf, der ein Tiefe f von ungefähr 4 mm hat. Der winklige Abschnitt 7 ist im vorliegenden Ausführungsbeispiel um einen Winkel h = 90° gegenüber der Hauptebene (also insbesondere gegenüber der Einführspitze 2) abgewinkelt. Dabei ist der Übergang als Biegekante 7A ausgeführt, die einen Radius g von ungefähr g = 1 mm hat. Die Widerhaken 6 weisen jeweils einen Winkel i von ungefähr i = 30° gegenüber der Einführspitze 2 auf. Weiterhin haben die Widerhaken 6 eine Länge j von ungefähr j = 8 mm. Der Winkel i könnte auch als Elevationswinkel gegenüber der Hauptebene bezeichnet werden.

Fig. 4 zeigt das Halteelement 1 in einem eingebauten Zustand, wobei das Haltelement 1 zumindest teilweise zwischen einer ersten Schicht 91 und einer zweiten Schicht 92 eines Akustikpaneels 90 angeordnet ist. Die erste Schicht 91 ist zu Veranschaulichungszwecken transparent gehalten. Die Einführspitze 2 und der Haltebereich 3 mit seinen Widerhaken 6 sind von den beiden Schichten 91 und 92 umgeben. Dabei verhaken sich die Widerhaken 6, die nach vorne zeigen, mit der ersten Schicht 91, während die Widerhaken 6, die nach hinten zeigen, mit der zweiten Schicht 92 interagieren. Dementsprechend sind die Widerhaken 6, die nach hinten zeigen, in Fig. 4 nur teilweise sichtbar.

In Fig. 4 sieht man auch besser, dass der winklige Abschnitt 7 über einen Knick mit dem Rest des Montageabschnitts 4 verbunden ist. Der Knick ist in Form einer Biegekante 7A ausgeführt. Das heißt, an dieser Stelle ist das Blech, aus welchem das Halteelement 1 gefertigt ist, um einen gewissen Winkel (hier 90°) umgebogen/umgeknickt worden.

Fig. 5 zeigt eine zweite Ausführungsform eines Halteelementes 1 in einer perspektivischen Ansicht, Fig. 6 in einer Seitenansicht.

Für die zweite Ausführungsform und alle weiteren Ausführungsformen werden jeweils für die gleichen Elemente identische Bezugszeichen benutzt und nur die abweichenden Merkmale genauer beschrieben.

In Fig. 5 sind Biegekanten 6B, mithilfe derer die zugehörigen Widerhaken 6 aus der Hauptebene herausgebogen sind, besser erkennbar.

Das Halteelement 1 in Fig. 2 umfasst zusätzlich eine Einführungs-Tiefenbegrenzung. Die Einführungs-Tiefenbegrenzung verhindert, dass das Halteelement 1 weiter als mit einer vordefinierten Montagetiefe in ein Akustikpaneel mit laminarem Aufbau (vgl. das Akustikpaneel 90 in Fig. 4) eingeführt werden kann. Mit anderen Worten dient die Einführungs-Tiefenbegrenzung als Endanschlag beim Einführen in das Akustikpaneel 90. In diesem Beispiel umfasst die Einführungs-Tiefenbegrenzung zwei Vorsprünge 11. In der Einsteckrichtung ER sind die Vorsprünge 11 an einem Übergange zwischen dem Haltebereich 3 und dem Montagebereich 4 angeordnet.

Jeder der Vorsprünge 11 erstreckst sich quer zu der Hauptebene aus der Hauptebene heraus. Die Vorsprünge 11 sind ähnlich wie die Widerhaken 6 durch Stanzen und Biegen hergestellt (bspw. im Stanzbiegeverfahren), jedoch stärker umgebogen. Ein Elevationswinkel der Vorsprünge 11 beträgt in Fig. 5 genau 90°. Die beiden Vorsprünge 11 stehen in Fig. 2 in entgegengesetzten Orientierungen entlang der Dickenrichtung DR aus der Hauptebene heraus. In einer Modifikation könnten sich beide Vorsprünge 11 entlang der Dickenrichtung DR in der gleichen Orientierung aus der Hauptebene herausstehen. In anderen Modifikationen kann nur ein Vorsprung 11 ausgebildet sein oder es können mehr als zwei Vorsprünge 11 ausgebildet sein.

Fig. 7 zeigt eine dritte Ausführungsform eines Halteelementes 1. Das Halteelement 1 weist zwei Einführspitzen 2 und zwei Haltebereiche 3 auf, wobei die beiden Haltebereiche 3 durch einen gemeinsamen Montagebereich 4 miteinander verbunden sind. Der Montagebereich 4 weist eine Befestigungsmöglichkeit 8 auf, die im dritten Ausführungsbeispiel als Loch 81 ausgebildet ist. Die Befestigungsmöglichkeit 8 kann beispielsweise als Eingriffsmittel genutzt werden, um einen Drahtseilhalter und/oder eine Schraubverbindung an dem Halteelement 1 zu befestigen (vgl. Figs. 9, 16 und 17).

Die beiden Haltebereiche 3 und Einführspitzen 2 sind parallel zueinander orientiert. Der Montagebereich 4 ist senkrecht zu den Einführspitzen 2 und den Haltebereichen 3 angeordnet. Die beiden Einführspitzen 2 sind dazu eingerichtet, zwischen unterschiedliche Schichten eines Akustikpaneels eingeführt zu werden. Auch hier sind die Widerhaken 6 gezeigt.

Das in Fig. 7 gezeigte Halteelement 1 mit den zwei Haltebereichen 3 eignet sich insbesondere zur vertikalen Befestigung von einem Akustikpaneel mit laminarem Aufbau (vgl. Akustikpaneele 90 in Figs. 4 und 17). Die zwei Haltebereiche 3 erhöhen eine maximale Haltekraft. Es genügen also weniger Halteelemente 1, um das Akustikpaneel zu sicher der das Akustikpaneel kann schwerer sein.

Fig. 8 und 9 zeigen eine vierte Ausführungsform des Halteelementes 1. Der winklige Abschnitt 7, der sich senkrecht zu der Hauptebene erstreckt (und damit entlang der Dickenrichtung DR und der Querrichtung QR) erstreckt, ist hier über einen geneigten Übergangsabschnitt 4A mit dem Haltebereich 3 verbunden.

Der Übergangsabschnitt 4A schließt unmittelbar an den Haltebereich 3 an. Der Montagebereich 4, genauer gesagt dessen Übergangsabschnitt 4A, und der Haltebereich 3 sind durch einen Knick miteinander verbunden. Der Knick ist in Form einer Biegekante 4B ausgeführt. Der Übergangsabschnitt 4A des Montagebereichs 4 ist gegenüber dem Haltebereich 3 geneigt. Es ist möglich, dass ein kleinerer Winkel zwischen dem Übergangsabschnitt 4A und dem Haltebereicht 3 (und gegenüber der Hauptebene) einen Wert in einem Bereich von 85° bis 165° hat. In Fig. 9 ist erkennbar, dass der kleinere Winkel hier ca. 150 ° beträgt.

Der winklige Abschnitt 7 schließt unmittelbar an den Übergangsabschnitt 4A an. Der winklige Abschnitt 7 und der Übergangsbereich 4A sind durch den Knick in Form der Biegekante 7A miteinander verbunden. Eine Neigung zwischen dem winkligen Abschnitt 7 und dem Übergangsbereich 4A ist derart angepasst, dass sich der winklige Abschnitt 7 senkrecht zu der Hauptebene (und damit senkrecht zu dem Haltebereich 3 und zu der Einführspitze 2) erstreckt und besonders gut als Einführhilfe genutzt werden kann.

Die Neigung des Übergangsabschnitts 4A an der Biegekante 4B kann außerdem als Einführungs-Tiefenbegrenzung dienen.

Die vierte Ausführungsform weist in dem Montagebereich 4 ebenfalls eine Befestigungsmöglichkeit 8 auf, in Fig. 8 gezeigt in Form eines Loches 81. Genauer kann die Befestigungsmöglichkeit 8 mittig in dem winkligen Abschnitt 7 angeordnet sein.

In Fig. 9 steht ein Befestigungsmittel 13 in Eingriff mit der Befestigungsmöglichkeit 8. Das Halteelement 1 wird über durch diesen Eingriff gehalten. Das Befestigungsmittel 13 umfasst im vorliegenden Ausführungsbeispiel genauer eine Schraubverbindung 14. Die Schraubverbindung 14 kann beispielsweise zur Sicherung des Halteelements 1 an einem Seil (möglicherweise mittels eines Drahtseilhalters), an einer Schiene, oder direkt an einem Gebäudeelement, wie einer Wand oder einer Decke, dienen.

Die vierte Ausführungsform (siehe Figs. 8 und 9) des Halteelementes 1 weist ebenfalls die Widerhaken 6 auf.

Aufgrund des relativ zur Hauptebene geneigten Übergangsbereichs 4A ist der winkligen Abschnitt 7 mittig über dem Haltebereich 3 und der Einführspitze 2 angeordnet. Das erleichtert ein gerades Einführen des Halteelements 1 in ein Akustikpaneel mit laminarem Aufbau, wenn man auf den winkligen Abschnitt 7 drückt. Ebenso ist die Befestigungsmöglichkeit 8 mittig über dem Haltebereich 3 angeordnet. Das erleichtert eine gerade vertikale Befestigung des Akustikpaneels mit laminarem Aufbau.

Es ist auch eine Kombination der Ausführungsformen in Fig. 8 und Fig. 7 möglich (nicht gezeigt), beispielsweise indem die Ausführungsform von Fig. 8 an einer Ebene gespiegelt wird, die parallel zu der Hauptebene in Fig. 8 ist und in welcher zugleich die Kante oben links in Fig. 8 des Montagebereichs liegt. Bei einem gleichen Abstand der Hauptebenen der Haltebereiche 3 und der Einführspitzen 2 kann der winklige Abschnitt 7 somit gegenüber der Ausführungsform in Fig. 7 vergrößert werden.

Figs. 10 und 11 zeigen eine fünfte Ausführungsform des Halteelementes 1, die im Wesentlichen mit der vierten Ausführungsform (Figs. 8 und 9) übereinstimmt. Die vierte und die fünfte Ausführungsform des Halteelementes 1 unterscheiden sich in der Ausgestaltung der Befestigungsmöglichkeit 8. In der fünften Ausführungsform ist die Befestigungsmöglichkeit in Form einer Hakenaufnahme 18 dazu eingerichtet, mit einem Haken 15, insbesondere einem Karabinerhaken, als Befestigungsmittel 13 verbunden zu werden. Fig. 11 zeigt eine Anordnung, bei dem der Haken 15 in die Befestigungsmöglichkeit 8 (die Hakenaufnahme 82) eingreift. Der Haken 15 ist an einem Seil 19 befestigt. Entsprechend wird das Halteelement 1 über den Haken 15 an einem Seil 19 gehalten. Mit der in Fig. 11 gezeigten Anordnung kann ein Akustikpaneel mit laminarem Aufbau einfach und sicher vertikal befestigt werden, genauer gesagt abgehängt werden.

Fig. 12 zeigt ein Halteelement 1 in einer sechsten Ausführungsform. Die sechste Ausführungsform ähnelt der dritten Ausführungsform in Fig. 8.

In dem Haltebereich 3 der sechsten Ausführungsform ist zusätzlich ein Pin 16 angeordnet. Der Pin 16 ist in Dickenrichtung DR ausgerichtet und steht senkrecht zu der Hauptebene (also auch zu der Ebene der Einführspitze 2). Er ist in eine passende Aufnahmeöffnung 16A eingeschoben, die in dem Haltebereich 3 angeordnet ist.

Der Pin 16 kann zur zusätzlichen Sicherung des Halteelements 16 in einem Akustikpaneel mit laminarem Aufbau dienen. Entsprechend kann das Akustikpaneel Durchlassöffnungen entlang der Dickenrichtung DR haben, damit nach dem Einführen des Halteelements 1 in das Akustikpaneel der Pin 16 durch das Akustikpaneel und die Aufnahmeöffnung 16A eingeschoben werden kann.

Alternativ oder zusätzlich können eine Aufnahmeöffnung für einen Pin und/oder ein Pin an einem Übergang zwischen dem Haltebereich 3 und dem Montagebereich 4 angeordnet sein (nicht gezeigt). In diesem Fall kann der entsprechende Pin als Einführungs-Tiefenbegrenzung dienen.

Die Figs. 13 bis 17 betreffen ein Halteelement 1 gemäß einer siebten Ausführungsform. Die Figs. 13 bis 15 zeigen diese Halteelement 1 als solches. Anhand von Fig. 17 ist ersichtlich, dass dieses Halteelement 1 zur horizontalen Befestigung eines Akustikpaneels 90 mit laminarem Aufbau eingerichtet ist.

Bei dem Halteelement 1 gemäß der siebten Ausführungsform weist der Montagebereich 4 den winkligen Abschnitt 7 und einen Außenabschnitt 17 auf. Der Außenabschnitt 17 ist über den winkligen Abschnitt 7 mit Haltebereich 3 verbunden. Der Außenabschnitt 17 erstreckt sich parallel zu der Hauptebene, also parallel zu der Einführspitze 2 und dem Haltebereich 3. Der Außenabschnitt 17 ist in der Dickenrichtung DR gegenüber der Hauptebene versetzt angeordnet. In der Dickenrichtung DR ist zwischen dem Außenabschnitt 17 und dem Montageabschnitt 3 ein Abstand DR1 ausgebildet.

Entlang der Einführrichtung ER erstrecken sich sowohl der Haltebereich 3 mit der anschließenden Einführspitze 2 einerseits und der Außenabschnitt 17 andererseits parallel zueinander mit der gleichen Orientierung weg von dem winkligen Abschnitt 7.

Im Detail ist der winklige Abschnitt 7 über einen (ersten) Knick in Form der (ersten) Biegekante unmittelbar mit dem Haltebereich 3 verbunden und erstreckt sich 90° zu der Hauptebene. Der Außenabschnitt 13 ist über einen (zweiten) Knick in Form einer (zweiten) Biegekante 7B unmittelbar mit dem winkligen Abschnitt 7 verbunden.

In einer nicht gezeigten Modifikation kann es zwischen dem winkligen Bereich 7 und dem Haltebereicht 3 auch einen Übergangsabschnitt geben, ähnlich wie in der vierten und fünften Ausführungsform.

In diesem Fall kann mindestens eine Befestigungsmöglichkeit 8 in dem Außenabschnitt 17 ausgebildet sein. Die Figs. 13 bis 15 zeigen eine Befestigungsmöglichkeit 8 in Form eines Loches 81. Alternativ oder zusätzlich könnte ein Eingriffselement für einen Haken vorgesehen sein (vgl. Fig. 11).

Fig. 16 zeigt eine Anordnung mit dem Halteelement 1 aus den Figs. 13 bis 15 und einem Drahtseilhalter 18. Der Drahtseilhalter 18 dient als das Befestigungsmittel 13. Er steht im Eingriff mit der Befestigungsmöglichkeit 8. Das Halteelement 1 ist an dem Drahtseilhalter 18 gesichert, genauer gesagt an dessen unterem Ende. Das Halteelement 1 kann beispielsweise durch eine Schraubverbindung an dem Drahtseilhalter 18 fixiert sein. Im Allgemeinen muss das als die Befestigungsmöglichkeit 8 genutzte Loch nicht unbedingt rund sein. Es könnte beispielsweise so geformt sein, dass es mit einem unteren Ende des Drahtseilhalters 18 einen Bajonettverschluss ausbildet. Das Halteelement 1 kann mittels Bajonettverschlusses an dem Drahtseilhalter 18 gesichert sein. Weitere Sicherungsarten, bspw. magnetisch, sind ebenfalls denkbar.

Fig. 17 zeigt eine Anordnung 100. Sie umfasst das Halteelement 1 und das Akustikpaneel 90 mit laminarem Aufbau. Exemplarisch sind zwei aneinander angrenzenden Schichten 91, 92 des Akustikpaneels 90 gezeigt. Optional umfasst die Anordnung 100 den Drahtseilhalter 18 als Befestigungsmittel 13 für das Halteelement 1.

Die Einführspitze 2 und der Haltebereich 3 des Halteelements 1 sind zwischen die angrenzenden Schichten 91, 92 des Akustikpaneels 90 eingesteckt.

Das Halteelement 1 ist so weit eingesteckt, dass der winklige Abschnitt 7 an einer seitlichen Endfläche des Akustikpaneels 90 (genauer gesagt an einem oberen Teil des Akustikpaneels 90 mit der Schicht 91) anliegt. Der winklige Abschnitt 7 dient hier also zusätzlich als Einführungs-Tiefenbegrenzung.

Die Widerhaken 6 verhindern, dass das Halteelement 1 aus dem Akustikpaneel 90 herausgezogen werden kann.

Eine Schwerkraftrichtung SR ist in Fig. 17 durch einen Pfeil gekennzeichnet. Das Akustikpaneel 90 über das Halteelement 1 in vertikaler Ausrichtung an dem Drahtseilhalter 18 gegen Herabfallen gesichert. Der Drahtseilhalter 18 kann wiederum an einem Seil (nicht gezeigt) abgehängt sein.

Insbesondere im Falle der siebten Ausführungsform kann eine Länge des Halteelements 1 entlang der Einführrichtung ER auch länger als 150 mm sein.

Die Figs. 18A bis 20C zeigen ausgehend von der ersten Ausführungsform verschiedene beispielhafte Varianten für das Befestigungselement 8 und wie diese Varianten genutzt werden können, um das Halteelement 1 an einem Seil 19 aufzuhängen.

Figs. 18A bis 18C zeigen das Halteelement 1 mit einer Variante der Befestigungsmöglichkeit 8 mit Schlitzen 83 in seitlichen Randbereichen (entlang der Querrichtung QR) zur Aufhängung des Halteelements 1 an einem Seil 19. Fig. 18A ist eine perspektivische Ansicht, Fig. 18B eine Rückansicht und Fig. 18C eine Seitenansicht. Genauer dienen die Schlitze 19 zur Befestigung an einer Schlaufe 19A des Seils 19.

Im Detail ist zumindest ein Paar von Schlitzen 83 ausgebildet, die symmetrisch in den beiden seitlichen Randbereichen des Montagebereichs 4 ausgebildet sind. Die Schlitze 83 bilden einen "äußeren" Schlaufenhalter. Der jeweilige Schlitz 83 läuft verläuft ausgehend von seiner Öffnung an dem seitlichen Ende (in Querrichtung QR) des Montagebereichs schräg zu der Einführrichtung ER und von der Einführspitze 2 weg. Dadurch kann das Halteelement 1 besonders sicher aufgehängt werden.

In dieser Variante kann das Loch 81 wie gezeigt entfallen.

Das Seil 19 kann beispielsweise ein Drahtseil sein. Die Schlaufe 19A an einem (unteren) Ende des Seils 19 kann beispielsweise durch eine Pressklemme 19B gebildet sein.

In dem winkligen Abschnitt 7 kann eine Seildurchführung 84 vorgesehen sein. Die Seildurchführung 84 ist hier als Aussparung in dem winkligen Abschnitt 7 ausgebildet. Sie Seildurchführung 84 hat hier eine lichte Breite, die größer ist als ein Durchmesser des Seils 19, aber kleiner als eine Breite der Pressklemme 19B. Damit kann eine Anlage der Pressklemme 19B an dem Bereich um die Seildurchführung 84 als zusätzliche Haltesicherung dienen. Abgesehen davon erleichtert die Seildurchführung 84 ein gerades Abhängen des Halteelements 1.

Figs. 19A bis 19C zeigen das Halteelement 1 mit einer Variante der Befestigungsmöglichkeit 8 mit einem mittigen Schlaufenhalter 85 zur Aufhängung des Halteelements 1 an dem Seil 19, genauer an der Schlaufe 19A (an dem unteren Ende) des Seils 19. Fig. 19A ist eine perspektivische Ansicht, Fig. 19B eine Rückansicht und Fig. 19C eine Seitenansicht.

Der Schlaufenhalter 85 umfasst eine Aussparung mit U-förmiger oder V-förmiger Grundform, wobei deren Schenkel nach oben gerichtet sind, also weg von der Einführspitze 2. Die Aussparung umgrenzt eine Haltezunge 86. Die Haltezunge 86 ragt nach unten in die Aussparung 86. Oberhalb der Aussparung ist das Loch 81 ausbildet. Die Schlaufe 19A des Seils 19 kann durch das Loch 81 geführt und um die Haltezunge 86 gelegt werden. Dadurch wird das Halteelement 1 sicher an dem Seil 19 aufgehängt. An den oberen Enden der Schenkel der Aussparung können die Schenkelenden nach innen verbreitert sein, also in Querrichtung QR nach innen zusätzliche Aussparungen 87 aufweisen. Das dient zur zusätzlichen Sicherung der Schlaufe 19A des Seils 19 in der gewünschten Position.

Figs. 20A bis 20C zeigen das Halteelement 1 mit einer Variante der Befestigungsmöglichkeit 8 mit einem Einrastelement 88, 89 für eine Seilverdickung. Fig. 20A ist eine perspektivische Ansicht, Fig. 20B eine Rückansicht und Fig. 20C eine Seitenansicht.

Die Seilverdickung ist in diesen Figuren durch einen verdickten Seilabschluss 19C ausgebildet. Der verdickte Seilabschluss 19C kann beispielsweise an das Seil angegossen sein, beispielsweise in Form einer angegossenen ZinkLegierung.

Die Seilverdickung kann auch aufgepresst oder auf andere Weise ausgebildet sein. Beispielsweise kann auch eine Pressklemme 19B wie in Figs. 19A bis 19C eine geeignete Seilverdickung darstellen.

Das Einrastelement 88, 89 umfasst eine größere Durchfädelöffnung 88 und eine daran angrenzende Anschlagsdurchführung 89. Die Anschlagsdurchführung 89 erstreckt sich nach oben von der Durchfädelöffnung 88 weg (hier als weg von der Einführspitze 2). Die Durchfädelöffnung 88 ist so groß, dass die Seilverdickung hindurchgesteckt werden kann. Eine Breite der Anschlagsdurchführung 89 ist größer als der Durchmesser des Seils 19, aber kleiner als die Seilverdickung. Wenn das Seil 19 durch die Anschlagsdurchführung 89 geführt ist, kann die Seilverdickung im Bereich der Anschlagsdurchführung 89 zur Anlage kommen. Somit kann das Seil 19 nicht nach oben aus der Anschlagsdurchführung 89 herausgezogen werden.

Im dargestellten Beispiel ist die Durchfädelöffnung 88 als kreisförmiges Loch dargestellt, dessen Durchmesser groß genug ist, dass die Seilverdickung hindurchpasst. Die Anschlagsdurchführung 89 ist ein Langloch, dass sich von der Durchfädelöffnung nach oben (also entgegen der Einführrichtung ER) erstreckt. Eine Breite des Langlochs in der Querrichtung ist größer als ein Durchmesser des Seils, aber kleiner als eine Ausdehnung der Seilverdickung quer zu einer Seilrichtung an der Seilverdickung.

Wie in Figs. 18A bis 19C ist auch hier eine Seildurchführung 84 in dem winkligen Abschnitt 7 ausgebildet, mittig entlang der Querrichtung QR.

Sämtliche Ausführungsbeispiele des Halteelementes 1 werden aus Blech hergestellt. Dieses wird durch ein Stanzbiegeverfahren bearbeitet, wobei das Blech zunächst gestanzt wird und anschließend in die gewünschte Form gebogen wird. Das Stanzbiegeverfahren vereint die Schritte des Stanzens und des Biegens in einem gemeinsamen Arbeitsgang. Einzig den Pin 16 des sechsten Ausführungsbeispiels, Fig. 12, wird nachträglich an dem gestanzten und gebogenen Halteelement 1 angeordnet. Außerdem können bezüglich der in Figs. 7 und 13 bis 15 gezeigten Ausführungsformen eine oder mehrere der Biegekanten 7A, 7B in einem nachgelagerten Schritt ausgebildet werden. Dann können aber zumindest die Stanzoperation und die Biegeoperation zum Biegen der Widerhaken 6 ein einem gemeinsamen Arbeitsgang ausgeführt werden.

Im Allgemeinen können die Biegeradien einer, mehrerer oder aller Biegekanten 4A, 6A, 7A, 7B jeweils in einem Bereich von 0,5 mm bis 2 mm liegen.

Verschiedene Biegekanten 4A, 6A, 7A, 7B können im Allgemeinen unterschiedliche Biegeradien oder gleiche Biegeradien aufweisen.

Nachdem das Halteelement 1 durch das Stanzbiegeverfahren hergestellt wurde, kann in einem optionalen Arbeitsschritt der Montagebereich 4 entgratet werden. Das bedeutet, dass Stanzgrate entfernt und/oder Kanten gebrochen werden.

Zum Befestigen des jeweiligen Halteelementes 1 an dem Akustikpaneel 90 mit laminarem Aufbau wird die Einführspitze 2 zwischen zwei benachbarten Schichten 91, 92, auch Lagen 91, 92 genannt, eingebracht. Dazu wird das Halteelement 1 durch Belastung des Montagebereichs 4, insbesondere auf den als Einpresshilfe dienenden winkligen Bereich 7, in Richtung der Einführspitze 2 (in der Einführrichtung ER) in das Akustikpaneel 90 zwischen die beiden Schichten 91, 92 eingeschoben. Ein leichtes Schwenken in Querrichtung QR kann diesen Vorgang erleichtern.

Anhand der Einführungs-Tiefenbegrenzung (bspw. umfassend die Vorsprünge 11) kann ein Anwender gegebenenfalls besonders einfach optisch und haptisch erkennen, dass das Halteelement 1 tief genug bzw. ausreichend tief im Akustikpaneel 90 angeordnet ist.

Durch die abgerundete Einführspitze 2 wird ein einfacheres Einführen in das Akustikpaneel 90 erreicht.

Ein optional angebotenes Schlitzwerkzeug kann dazu genutzt werden, vorab einen Kanal für das Halteelement zu schaffen. Eine zweiseitige Klinge wird dazu zwischen die Schichten gedrückt. Anschließend kann das Halteelement leicht in den vorhandenen Kanal geschoben werden.

Wenn ein in dem Akustikpaneel 90 angeordnetes Halteelement 1 entgegen der Einführrichtung ER, also entgegengesetzt zur Ausrichtung der Einführspitze 2, belastet wird, verhaken sich die Widerhaken 6 in den beiden Schichten 91, 92. Folglich kann das Halteelement 1 nicht mehr zerstörungsfrei vom Akustikpaneel 90 getrennt werden.

Figs. 21A bis 21C zeigen ein weiteres Beispiel für ein Halteelement 1 mit einem Einrastelement 88, 89, 89A für eine Seilverdickung 19C. Fig. 21A ist eine perspektivische Ansicht, Fig. 21B eine Vorderansicht, Fig. 21C eine Seitenansicht und Fig. 21D eine Aufsicht.

Hier ist das Einrastelement 88, 89, 89A teilweise in dem Montagebereich 4 und teilweise in dem Haltebereich 3 angeordnet. Anders ausgedrückt erstreckt sich das Einrastelement 88, 89, 89A teilweise in dem Montagebereich 4 und teilweise in dem Haltebereich 3. In nicht gezeigten dargestellten Abwandlungen kann das Einrastelement 88, 89, 89A nur in dem Montagebereich 4 oder nur in dem Haltebereich 3 ausgebildet sein.

Optional umfasst die Anschlagsdurchführung 89 eine Positionierungsverbreiterung 89A.

Eine Größe der Positionierungsverbreitung 89A ist gering genug, dass die Seilverdickung 19C (vgl. Figs. 20B und 20C) nicht komplett hindurchpasst.

Außerdem ist die Größe der Positionierungsverbreiterung 89A so groß, dass die Seilverdickung 19C teilweise in die Positionierungsverbreiterung 89a aufgenommen wird. Mit anderen Worten kann die Seilverdickung 19C teilweise in die Positionierungsverbreiterung 89A "eintauchen". Sie kann aber nicht entlang der Dickenrichtung DR komplett hindurchrutschen.

Die Positionierungsverbreiterung 89A ist dazu eingereicht, mit der Seilverdickung 19C in Eingriff zu treten, um die Seilverdickung 19C entlang der Einführrichtung ER zu positionieren aber an einem Durchrutschen entlang der Dickenrichtung DR zu hindern. Die Seilverdickung 19C kann spezifisch in die Positionierungsverbreiterung 89A einrasten.

Das bringt mehrere Vorteile mit sich. Erstens ist eine besonders präzise Positionierung der Seilverdickung 19C und somit des Seils 19 möglich. Das ist zum Einhalten gleichmäßiger Abstände beim Abhängen von Gegenständen, beispielsweise von Akustikpaneelen 90 (Bezugszeichen 90 siehe bspw. Figs. 9 und 17), hilfreich.

Da die Seilverdickung 19C teilweise in die Positionierungsverbreiterung 89A aufgenommen wird (bzw. darin eintaucht), steht die Seilverdickung 19C weniger stark auf einer Seite in der Dickenrichtung DR vor. Das vereinfacht das Einbringen des Halteelements 1 mit dem Seil 19 samt der Seilverdickung 19C in das Akustikpaneel 90.

Zudem wird durch einen Gegendruck des Materials des Akustikpaneels 90 die Seilverdickung 19C in die Seilverdickung 19C hineingedrückt. Das erlaubt eine besonders sichere und zuverlässige Fixierung des Seils 19 an dem Halteelement 1 und damit eine besonders sicheres und zuverlässiges Abhängen des Akustikpaneels 90.

Zudem ist dank der Positionierungsverbreiterung 89A eine Eingriffsfläche, mit welcher die Seilverdickung 19C an dem Halteelement 1 anliegt, größer als in der Ausführungsform, die in Figs. 20A bis 20C gezeigt ist. Auch dies trägt zu einem besonders sicheren und zuverlässigen Abhängen bei.

Die Positionierungsverbreiterung 89A hat eine größere maximale Breite (in der Querrichtung QR) als der Rest der Anschlagsdurchführung 89. Allerdings ist die Positionierungsverbreiterung 89A kleiner als die Durchfädelöffnung 88.

In diesem Beispiel ist eine Grundgestalt der Positionierungsverbreiterung 89A kreisscheibenförmig. Eine Grundgestalt der Durchfädelöffnung 88 ist ebenfalls kreisscheibenförmig. Dabei ist ein Durchmesser D88 der Durchfädelöffnung 88 größer als ein Durchmesser D89A der Positionierungsverbreiterung 89A, beispielsweise um mindestens 25 % größer. Zugleich ist der Durchmesser D89A der Positionierungsverbreiterung 89A größer als die Breite B89 in der Querrichtung QR des Rests der länglichen, schlitzartigen Anschlagsdurchführung 89.

Insbesondere kann - wie gezeigt - (entlang der Einführrichtung LR) zwischen der Durchfädelöffnung 88 und der Positionierungsverbreiterung 89A ein unterer schlitzförmiger Bereich der Anschlagsdurchführung 89 mit der geringeren Breite B89 in der Querrichtung QR als die Durchfädelöffnung 88 und als die Positionierungsverbreiterung 89A ausgebildet sein. Der untere schlitzförmige Bereich verbindet die Positionierungsverbreiterung 89A mit der Durchfädelöffnung 88.

Alternativ oder zusätzlich kann - wie gezeigt - an der Seite der Positionierungsverbreiterung 89A, welche der Durchfädelöffnung 88 in der Einführrichtung ER abgewandt ist, ein oberer schlitzförmiger Bereich der Anschlagsdurchführung 89 mit der geringeren Breite B89 in der Querrichtung QR als die Durchfädelöffnung 88 und als die Positionierungsverbreiterung 89A ausgebildet sein. Der obere schlitzförmige Bereich kann das Seil 19 teilweise aufnehmen, sodass eine Krümmung des Seils 19 an der Seilverdickung 19C reduziert wird und/oder Seil 19 nahe der Seilverdickung 19C zumindest teilweise in den oberen Schlitz aufgenommen werden kann.

Zudem hat das in Figs. 21A bis 21D gezeigte Halteelement insgesamt zehn Widerhaken 6.

Die Positionierungsverbreiterung 89A kann auch in der Ausführungsform in Figs. 20A bis 20C ergänzt werden.

Figs. 21A und 21B zeigen eine weitere Anordnung 101 mit einem Akustikpaneel 90 und einem Halteelement 1.

Bei dem gezeigten Haltelement ist der Montagebereich 4 an der Biegekante 7A um einen Winkel β gegenüber dem Haltebereich 3 und der Einführspitze 2 abgeknickt. Der Winkel β kann der kleinere Winkel zwischen dem Montagebereich 4 und dem Haltebereich 3 sein. Der Winkel β kann beispielsweise mindesten 105° betragen, möglicherweise mindestens 110°. Alternativ oder zusätzlich kann der Winkel β maximal 170° betragen, möglicherweise maximal 135°, oder sogar maximal 128°. In der dargestellten Ausführungsform beträgt der Winkel β 120°.

Fig. 23 zeigt das Akustikpaneel 90 aus Figs. 22A und 22B vor dem Einstecken des Halteelements 1 (genauer dessen Einführspitze 2 und Haltebereich 3) in das Akustikpaneel 90. In dem Akustikpaneel 90 ist ein schräger Schlitz 93 eingebracht, beispielsweise mittels eines Messers. In diesen schrägen Schlitz 93 werden die Einführspitze 2 und der Haltebereich 3 des Halteelements 1 eingesteckt. Damit ergibt sich die in Figs. 22A und 22B gezeigte Situation. Es gibt also einen ersten Schritt eines Einbringen des schrägen Schlitzes 93 in das Akustikpaneel 90 und einen zweiten Schritt des Einführens der Einführspitze 2 und des Haltebereichs 3 des Halteelements 1 in den schrägen Schlitz 93.

Ein Winkel γ des Schlitzes 93 zu einer Oberfläche des Akustikpaneels 90 kann mindestens 10°, möglicherweise mindestens 20° betragen. Alternativ oder zusätzlich kann der Winkel γ maximal 80° betragen, möglicherweise maximal 45°, oder sogar maximal 38°. Im dargestellten Beispiel beträgt der Winkel γ 30°. Der Winkel γ kann der kleinere Winkel zu der Oberfläche sein.

Der Winkel γ kann dem Winkel β plus 90° entsprechen (γ = β + 90°).

Der Schlitz 93 vereinfacht das Einstecken der Einführspitze 2 und des Haltebereichs 3.

Natürlich kann das Akustikpaneel 90 auch in diesem Fall einen laminaren Aufbau aufweisen.

### Bezugszeichenliste

- 1: Halteelement
- 2: Einführspitze
- 3: Haltebereich
- 4: Montagebereich
- 4A: Übergangsabschnitt
- 4B: Biegekante
- 5: Rundung
- 6, 6A: Widerhaken
- 6B: Biegekante
- 7: Einpresshilfe
- 7A, 7B: Biegekante
- 8: Befestigungsmöglichkeit
- 11: Vorsprung
- 13: Befestigungsmittel
- 14: Schraubverbindung
- 15: Haken
- 16: Pin
- 17: Außenabschnitt
- 18: Drahtseilhalter
- 19: Seil
- 81: Loch
- 82: Hakenaufnahme
- 83: Schlitz
- 84: Seildurchführung
- 85: Schlaufenhalter
- 86: Haltezunge
- 87: Aussparungen
- 88: Durchfädelöffnung
- 89: Anschlagsdurchführung
- 89a: Positionierungsverbreiterung
- 90: Akustikpaneel
- 91, 92: Schicht (Lage)
- 93: Schlitz
- 100: Anordnung
- a, j: Länge
- b: Breite
- c: Durchmesser
- d: (Verjüngung-)Winkel d
- e: Übergang
- f: Tiefe
- g: Radius
- i, h: Winkel
- BR: Breite
- D88, D89A: Durchmesser
- ER: Einführrichtung
- DR: Dickenrichtung
- DR1: Abstand
- QR: Querrichtung
- SR: Schwerkraftrichtung
- β, γ: Winkel

## Patentansprüche

1. Ein Halteelement (1) für ein Akustikpaneel (90), beispielsweise mit laminarem Aufbau, wobei das Halteelement (1) ein Blechteil, bevorzugt ein Stanzbiegeblechteil, ist,
wobei das Halteelement (1) einen Montagebereich (4), einen Haltebereich (3) und eine Einführspitze (2) aufweist, wobei der Haltebereich (3) zwischen dem Montagebereich (4) und der Einführspitze (2) angeordnet ist, wobei die Einführspitze (2) von dem Haltebereich (3) weg zeigt,
wobei der Haltebereich (3) hervorstehende Widerhaken (6, 6A) aufweist, die entgegen der Einführspitze (2) ausgerichtet sind,
wobei das Halteelement (1) wenigstens eine Befestigungsmöglichkeit (8) aufweist,
**dadurch gekennzeichnet, dass** die Befestigungsmöglichkeit (8)
eine Schlaufenhalterung (83, 85) für eine Seilschlaufe (19A) und/oder
eine Arretierungsvorrichtung (88, 89, 89A) zur Arretierung einer Seilverdickung (19C) eines Seils (19) umfasst

2. Das Halteelement (1) nach Anspruch 1, wobei die Widerhaken (6) zumindest an zwei gegenüberliegenden Randbereichen des Haltebereichs (3) ausgebildet sind.

3. Das Halteelement (1) nach Anspruch 2, wobei der jeweilige Widerhaken (6) aus der Hauptebene herausgebogen ist und eine freie Spitze des jeweiligen Widerhakens (6) aus der Hauptebene heraussteht,
wobei der Haltebereich (3) im Wesentlichen flach und rechteckig entlang einer Hauptebene ausgebildet ist,
wobei die Widerhaken (6) durch schräge Schlitze ausgebildet sind, wobei sich der jeweilige Schlitz in dem entsprechenden seitlichen Randbereich, ausgehend von einem Ende des Haltebereichs (3) in einer Querrichtung (QR), mit einem Winkel von 30° ± 10° in Richtung der Einführspitze (2) erstreckt.

4. Das Halteelement (1) nach einem der vorhergehenden Ansprüche, wobei an zwei gegenüberliegenden Seitenbereichen des Haltebereichs (3) jeweils mindestens zwei Widerhaken (6) angeordnet sind.

5. Das Halteelement (1) nach einem der vorhergehenden Ansprüche, wobei die Widerhaken (6) abwechselnd in Dickenrichtung (DR) nach vorne und nach hinten gebogen sind.

6. Das Halteelement (1) nach einem der vorhergehenden Ansprüche, wobei eine Symmetrieachse zumindest des Haltebereichs (2) einer Einführrichtung (ER) entspricht, die entlang einer Längsachse der Einführspitze (2) und des Haltebereiches (3) angeordnet ist, wobei die Widerhaken (6) achssymmetrisch um die Symmetrieachse herum angeordnet sind.

7. Das Halteelement (1) nach einem der vorhergehenden Ansprüche, wobei nur der Montagebereich (4) entgratet ist.

8. Halteelement (1) nach einem der vorhergehenden Ansprüche, wobei ein kleinerer Winkel zwischen dem Haltebereich (3) und einem an den Haltebereich (3) angrenzenden Abschnitt (4A) des Montagebereichs (4) mindestens 85° und maximal 165° beträgt.

9. Das Halteelement (1) nach einem der vorhergehenden Ansprüche, wobei der Montagebereich (4) als Einpresshilfe einen winkligen Abschnitt (7) aufweist.

10. Halteelement (1) nach Anspruch 9, wobei der winklige Abschnitt (7) senkrecht zu dem Haltebereich (3) angeordnet ist.

11. Halteelement (1) nach einem der vorhergehenden Ansprüche, wobei der Montagebereich (4) und/oder der Haltebereich (3) die wenigstens eine Befestigungsmöglichkeit (8) aufweist.

12. Halteelement (1) nach Anspruch 11 und einem der Ansprüche 9 oder 10, wobei die wenigstens eine Befestigungsmöglichkeit (8) in dem winkligen Abschnitt (7) angeordnet ist oder wobei der Montagebereich (4) einen Außenabschnitt (17) mit der wenigstens einen Befestigungsmöglichkeit (8) aufweist und der Außenabschnitt (17) über den winkligen Abschnitt (7) mit dem Haltebereich (3) verbunden ist.

13. Halteelement (1) nach einem der vorhergehenden Ansprüche, wobei das Halteelement (1) eine Einführungs-Tiefenbegrenzung (11) aufweist.

14. Halteelement (1) nach einem der vorhergehenden Ansprüche, wobei die Einführspitze (2) einen Verjüngungs-Winkel (d) von weniger als 40°, bevorzugt weniger 35°, aufweist.

15. Halteelement (1) nach einem der vorhergehenden Ansprüche, wobei die Einführspitze (2) abgerundet ist.

16. Halteelement (1) nach einem der vorhergehenden Ansprüche, wobei das Halteelement (1) zwei Haltebereiche (3) und zwei Einführspitzen (2) aufweist, wobei die beiden Haltebereiche (3) durch einen gemeinsamen Montagebereich (4) miteinander verbunden sind.

17. Halteelement (1) nach einem der vorhergehenden Ansprüche, wobei der Montagebereich (4) relativ zu dem Haltebereich (3) einen Biegewinkel (β) aufweist, wobei der Biegewinkel in einem Bereich von 105° bis 170° ist.

18. Anordnung (100, 101) aufweisend ein Akustikpaneel (90) und ein Halteelement (1), wobei das Halteelement (1) nach einem der vorhergehenden Ansprüche ausgebildet ist, und wobei der Haltebereich (3) und die Einführspitze (2) in das Akustikpaneel (90) eingesteckt sind.

19. Anordnung (100) nach Anspruch 18, wobei das Akustikpaneel (90) einen laminaren Aufbau aufweist und wobei der Haltebereich (3) und die Einführspitze (2) zwischen zwei benachbarten Lagen (91, 92) des Akustikpaneels (90) angeordnet ist.

20. Anordnung (101) nach Anspruch 18, wobei das Halteelement (1) nach Anspruch 17 ausgebildet ist, und wobei der Haltebereich (3) und die Einführspitze (2) in einem Schlitz (93), der mit einem definierten Winkel (γ) in dem Akustikpaneel (90) vorausgebildet ist, eingesteckt ist.

21. Verfahren zur Herstellung eines Halteelementes (1) nach einem der Ansprüche 1 bis 17, wobei das Halteelement (1) mit einer Einführspitze (2), einem Haltebereich (3) und einem Montagebereich (4) mit Widerhaken (6) aus einem Blech durch eine Stanzoperation und eine Biegeoperation geformt wird, wobei die Stanzoperation und zumindest die Biegeoperation zum Herausbiegen der Widerhaken (6) in einem gemeinsamen Arbeitsgang durchgeführt werden.

22. Verfahren nach Anspruch 21, wobei der Montagebereich (4) nach dem gemeinsamen Arbeitsgang entgratet wird.
